# EUROPÄISCHE PATENTSCHRIFT

(11) **EP 2 422 325 B1**
(45) Veröffentlichungstag und Bekanntmachung des Hinweises auf die Patenterteilung: **25.05.2016**
(21) Anmeldenummer: 10717088.8
(22) Anmeldetag: 16.04.2010
(51) Int. Cl.: G07F 19/00

(54) **SELBSTBEDIENUNGSTERMINAL MIT MINDESTENS EINER BILDDATEN ERZEUGENDEN KAMERA ZUM ERKENNEN VON MANIPULATIONSVERSUCHEN**
AUTOMATED TELLER MACHINE COMPRISING AT LEAST ONE CAMERA THAT PRODUCES IMAGE DATA TO DETECT MANIPULATION ATTEMPTS
TERMINAL LIBRE-SERVICE DOTÉ D'AU MOINS UNE CAMÉRA GÉNÉRANT DES DONNÉES D'IMAGE POUR DÉTECTER DES TENTATIVES DE MANIPULATIONS

(30) Priorität: 22.04.2009 DE 102009018318
(43) Veröffentlichungstag der Anmeldung: 29.02.2012
(73) Patentinhaber: Wincor Nixdorf International GmbH, 33106 Paderborn (DE)
(72) Erfinder: PRIESTERJAHN, Steffen, 33100 Paderborn (DE); LE, Dinh-Khoi, 33102 Paderborn (DE); NOLTE, Michael, 33034 Brakel (DE); DRICHEL, Alexander, 33613 Bielefeld (DE)
(74) Vertreter: Richly, Erik
(86) Internationale Anmeldenummer: PCT/EP2010/055014
(87) Internationale Veröffentlichungsnummer: WO 2010/121957

(56) Entgegenhaltungen:
- WO-A1-2007/093977
- DE-U1- 20 318 489
- GB-A- 2 351 585

## Beschreibung

Die Erfindung betrifft ein Selbstbedienungsterminal mit mindestens einer Bilddaten erzeugenden Kamera nach dem Oberbegriff des Anspruchs 1. Insbesondere betrifft die Erfindung ein Selbstbedienungsterminal, das als Geldautomat ausgestaltet ist.

Im Bereich von Selbstbedienungsautomaten, insbesondere Geldautomäten, werden häufig kriminelle Handlungen in Form von Manipulationen vorgenommen, die das Ziel verfolgen, sensitive Daten, insbesondere PINs (Personal Identification Numbers) und/oder Kartennummern, von Nutzern des Selbstbedienungsterminals auszuspähen. Insbesondere sind Manipulationsversuche bekannt, bei denen sogenannte Skimming-Vorrichtungen, wie beispielsweise Tastaturüberbauten und dergleichen, im Bedienbereich bzw. Bedienfeld widerrechtlich installiert werden. Solche Tastaturüberbauten verfügen häufig über eine eigene Stromversorgung, sowie einen Prozessor, einen Speicher und ein Betriebsprogramm, sodass ein ahnungsloser Nutzer bei Eingabe seiner PIN oder beim Einführen seiner Bankkarte ausgespäht wird. Die ausgespähten Daten werden dann über einen in dem Tastaturüberbau integrierten Sender an einen entfernten Empfänger übertragen oder werden in einem im Tastaturüberbau befindlichen Datenspeicher gespeichert. Viele der heutzutage anzutreffenden Skimming-Vorrichtungen können nur sehr schwer mit dem menschlichen Auge von originalen Bedienelementen (Tastatur, Kartenleser usw.) unterschieden werden.

Um derartige Manipulationsversuche zu vereiteln, werden häufig Überwachungssysteme eingesetzt, die eine oder mehrere Kameras aufweisen, welche im Bereich des Standortes des Selbstbedienungsterminals montiert sind und das gesamte Bedienfeld und häufig auch den Aufenthaltsbereich des Nutzers erfassen. Eine solche Lösung ist beispielsweise in der DE 201 02 477 U1 beschrieben. Mittels der dortigen Kamera-Überwachung kann sowohl das Bedienfeld selbst wie auch der davor liegende Aufenthaltsbereich des Nutzers erfasst werden. Um zu unterscheiden, ob eine Person sich im Aufenthaltsbereich befindet, ist noch ein Sensor vorgesehen.

In der GB 2 351 585 A1 wird ein als Geldautomat ausgebildetes Selbstbedienungsterminal mit einer Kamera beschrieben, die oberhalb des Bildschirms montiert ist und zumindest einen Teil des Bedienfeldes erfasst. Die Kamera ist so ausgerichtet, dass sie die Tastatur des Geldautomaten erfasst. Demnach ist ein Selbstbedienungsterminal mit einem Bedienfeld und darin angeordneten Bedienelementen bekannt, bei dem eine Kamera zum Erkennen von Manipulationsversuchen in einem das Bedienfeld umgebenden Gehäuseabschnitt des Selbstbedienungsterminals montiert ist. Demnach ist aus der GB 2 351 585 A1 ein Selbstbedienungsterminal bekannt, das seinem Bedienfeld vorgesehene Elemente (Tastatur, Kartenschlitz usw.) aufweist, die für Nutzer des Selbstbedienungsterminals bereit gestellt sind, wobei mindestens eine Bilddaten erzeugende Kamera zur Überwachung des Selbstbedienungsterminals vorgesehen ist. Die Kamera erfasst zumindest eines der im Bedienfeld vorgesehenen Elemente und erzeugt Bilddaten von mehreren Einzelbildaufnahmen. Die Kamera ist mit einer Datenverarbeitungseinheit (Mikro-Prozessor) verbunden, die die erzeugten Bilddaten zu einem Ergebnisbild vorverarbeitet, das für das Erkennen von Manipulationsversuchen dient. Insbesondere wird dort die Differenz aus zwei Einzelbildern gebildet, um Veränderungen zu erkennen, die auf einen Manipulationsversuch hindeuten können.

Aus der WO 2007 / 093977 A1 ist ein Selbstbedienungsterminal mit einer Kamera-Anordnung bekannt, die mit mehreren Kameras zur Überwachung des Selbstbedienungsterminals ausgestattet ist. Zum Erkennen von Manipulationsversuchen an dem Selbstbedienungsterminal, das z.B. einen Geldautomaten darstellt, sind mehrere Kameras im Nahbereich des Bedienfeldes des Geldautomaten montiert. Eine Kamera erfasst z.B. den Kartenschlitz und eine andere Kamera den Geldausgabeschacht. Eine weitere Kamera ist auf den Benutzer des Geldautomaten ausgerichtet.

Die DE 203 18 489 U1 beschreibt einen Geldautomaten mit einer Überwachungseinrichtung, die zwei Kameras (Bildaufnahme-Elemente 21 und 22 in Fig. 2) aufweist. Die eine Kamera ist auf den Benutzer ausgerichtet; die andere Kamera ist auf den Bereich der Geldausgabeöffnung bzw. das Geldausgabefach ausgerichtet.

Aufgabe der vorliegenden Erfindung ist es, eine Lösung für eine Kamera-Überwachung vorzuschlagen, die auch ohne Einsatz einer zusätzlichen Sensorik ein sicheres Erkennen von Manipulationsversuchen erlaubt. Dabei soll eine qualitativ hochwertige Datenbasis geschaffen und für die Erkennung von Manipulationsversuchen bereitgestellt werden.

Gelöst wird die Aufgabe durch eine Vorrichtung mit den Merkmalen des Anspruchs 1.

Demnach wird ein Selbstbedienungsterminal vorgeschlagen, bei dem die Datenverarbeitungseinheit die erzeugten Bilddaten der Einzelbildaufnahmen mittels einer Bilddatenverarbeitung, die eine Segmentierung und/oder Kantendetektion durchführt, zu dem Ergebnisbild kombiniert, wobei die Datenverarbeitungseinheit die Einzelbildaufnahmen in mehrere dem mindestens einem erfassten Element zugeordnete Teilbereiche segmentiert und die Einzelbilddaten segmentweise verschiedenartig verarbeitet. Dabei ist vorgesehen, dass die Datenverarbeitungseinheit das Ergebnisbild aus den Teilbereichen verschiedener Einzelbildaufnahmen zusammensetzt, und dass die Datenverarbeitungseinheit die Bilddaten aus den Teilbereichen mit unterschiedlichen Bilddatenverarbeitungen und/oder mit verschiedenen Varianten einer Bilddaten-verarbeitung verarbeitet.

Vorzugsweise erzeugt die mindestens eine Kamera die Bilddaten der Einzelbildaufnahmen in Abhängigkeit von vorgebaren Kriterien, insbesondere in vorgebbaren Zeitintervallen und/oder bei verschiedenen Belichtungsverhältnissen bzw. umgebungshelligkeiten. Auch können vorgebare Kameraeinstellungen, insbesondere Belichtungszeiten undloder Bildraten, berücksichtigt werden. Die Datenverarbeitungseinheit kombiniert diese Bilddaten (Einzelbilddaten) mittels einer Bilddatenvorverarbeitung, insbesondere einer Mittelwertbildung, einer Medianbildung und/oder eines sog. Exposure Blendings, zu dem Ergebnisbild bzw. Gesamtbild, welches dann für eine Manipulationserkennung zur Verfügung steht. Es können auch in Zeitintervallen fortlaufend Ergebnis- bzw. Gesamtbilder (Ergebnis-Bildfolge) berechnet werden, um dann für einen Vergleich zum Erkennen von Manipulationsversuchen zur Verfügung zu stehen.

Auch kann zumindest eine weitere Kamera vorgesehen sein, die ebenfalls an oder in dem Selbstbedienungsterminal im Nahbereich des Bedienfeldes montiert ist und mindestens eines der Bedienelemente, wie z.B. Tastatur, Karteneinschubtrichter, Geldausgabefach, erfasst. Auch die von dieser zusätzlichen Kamera erzeugten Bilddaten bzw. Einzelaufnahmen können zusammen mit den Bilddaten der anderen Kamera zu einem Ergebnisbild bzw. zu einer Ergebnis-Bildfolge kombiniert werden.

Die aus den Einzelbildaufnahmen gewonnenen Ergebnisbilder weisen eine deutlich höhere Bilddatenqualität als die jeweiligen Einzelbilder auf. Somit wird für die Manipulationserkennung eine Datenbasis hoher Güte in Form von vorverarbeiteten Bilddaten bereit gestellt.

Dabei kann es vorteilhaft sein, wenn die mehreren Einzelbildaufnahmen in Abhängigkeit von mindestens einer vorgebbaren Funktion erstellt werden, die für die Einzelbildaufnahmen unterschiedliche Belichtungszeiten angibt. Somit wird sichergestellt, dass keine Einzelbildaufnahmen mit derselben Belichtungszeit erfolgen, was wiederum für ein Exposure Blending vorteilhaft ist. In diesem Zusammenhang kann vorgesehen sein, dass die mindestens eine vorgebbare Funktion mindestens einer Rampenfunktion entspricht, die für eine Reihe von Einzelbildaufnahmen ansteigende und/oder abfallende Belichtungszeiten angibt. Demnach wird also beispielsweise bei der ersten Einzelbildaufnahme mit der kürzesten Belichtungszeit von z.B. 0,5 ms begonnen und bei den nachfolgenden Aufnahmen die Belichtungszeit sukzessive erhöht, bis bei der letzten Aufnahme eine max. Belichtungszeit von z.B. 2000 ms erreicht wird. Alternativ kann die Rampe abfallend verlaufen, d.h. das die Belichtungszeiten sukzessive abnehmen. Die Gesamtdauer aller Einzelbildaufnahmen kann auch vorgegeben werden und z.B. 10 Sek. betragen. Es ist auch von Vorteil, wenn eine der vorgebbaren Funktionen die unterschiedlichen Belichtungszeiten so vorgibt, dass sie innerhalb eines bestimmten Wertebereiches liegen, also z.B. innerhalb eines ersten unteren Wertebereiches, der von beispielsweise von 0,5 ms bis 1000 ms geht. Dieser Wertebereich kommt bevorzugt für einen sog. Tagmodus in Frage, d.h. für den Fall, dass ein Helligkeits- und/oder Kontrastwert von mindestens einer der Einzelbildaufnahmen einen vorgebbaren Schwellwert überschreitet. Im sog. Nachtmodus, d.h. wenn ein Helligkeits- und/oder Kontrastwert von mindestens einer der Einzelbildaufnahmen einen vorgebbaren Schwellwert unterschreitet, werden die unterschiedlichen Belichtungszeiten innerhalb eines zweiten oberen Wertebereiches angesiedelt, der z.B. von 1000 ms bis 2000 ms reicht. Die Funktionen können auch zu einem Funktionsverlauf zusammengesetzt werden.

Diese und weitere besonders vorteilhafte Ausgestaltungen ergeben sich auch aus den Unteransprüchen.

Demnach ist es auch von Vorteil, wenn die mindestens eine Kamera abhängig von Ereignissen, insbesondere von durch diese oder durch eine andere Kamera erfassten Ereignissen, die Bilddaten der Einzelbildaufnahmen erzeugt. Solche Ereignisse können z.B. plötzlich auftretende Bildaufhellungen oder - abdunkelungen sein. Es können z.B. auch Bediensignale (Betätigung der Tastatur oder dergleichen) sein. Dabei kann es vorteilhaft sein, wenn Einzelbildaufnahmen nicht (nur) während des Auftretens des Ereignisses, sondern auch danach gemacht werden.

Vorzugsweise kombiniert die Datenverarbeitungseinheit die erzeugten Bilddaten der Einzelbildaufnahmen mittels einer oder mehrerer geeigneter Bilddatenverarbeitungen, wie z.B. dem sog. Exposure Blending. Dabei kann auch eine BildSegmentierung und/oder Kantendetektion zum Einsatz kommen. Auch in diesem Zusammenhang ist es von Vorteil, wenn die Datenverarbeitungseinheit die Einzelbildaufnahmen in mehrere dem mindestens einem erfassten Element zugeordnete Teilbereiche segmentiert und die Einzelbilddaten segmentweise verschiedenartig verarbeitet. Dabei kann vorgesehen sein, dass die Datenverarbeitungseinheit das Ergebnisbild aus den Teilbereichen verschiedener Einzelbildaufnahmen zusammensetzt. Auch kann vorgesehen sein, dass die Datenverarbeitungseinheit die Bilddaten aus den Teilbereichen mit unterschiedlichen Bilddatenverarbeitungen und/oder mit verschiedenen Varianten einer Bilddatenverarbeitung verarbeitet. Die Teilbereiche umfassen vorzugsweise zumindest einen Nah- oder Innenbereich und einen Umgebungs- oder Außenbereich des erfassten Elementes, wie z.B. den Schlitzbereich und den Umgebungsbereich eines Karteneinschubtrichters. Auch kann vorgesehen sein, dass einer der Teilbereiche einen Übergangsbereich zwischen dem Innenbereich und dem Außenbereich des Elementes umfasst.

Die Datenverarbeitungseinheit ist vorzugsweise so ausgestaltet, dass sie sowohl die Bilddatenvorverarbeitung wie auch die eigentliche Bilddatenauswertung durchführt, d.h. dass sie aus den Einzelbilddaten die vorverarbeiteten Bilddaten des Ergebnisbildes berechnet und diese zur Erkennung von Manipulationsversuchen mittels einer Bildverarbeitung auswertet. Dazu verfügt die Datenverarbeitungseinheit über eine die vorverarbeiteten Bilddaten empfangende erste Stufe zur eigentlichen Bildverarbeitung bzw. Bilddatenauswerten, wobei insbesondere eine Schattenentfernung, Kantendetektion, Vektorisierung und/oder Segmentierung durchgeführt werden kann. Auch weist die Datenverarbeitungseinheit eine der ersten Stufe nachgeschaltete zweite Stufe zur Merkmalsextraktion, insbesondere mittels Blobanalyse, Kantenposition und/oder Farbverteilung, auf. Zudem weist die die Datenverarbeitungseinheit eine der zweiten Stufe nachgeschaltete dritte Stufe zur Klassifikation auf.

Vorzugsweise ist die Datenverarbeitungseinheit in das Selbstbedienungsterminal integriert.

Die in dem Bedienfeld des Selbstbedienungsterminals vorgesehenen und von der mindestens einen Kamera erfassten Elemente umfassen z.B. ein Geldausgabefach, eine Tastatur, eine Ablagefläche, einen Karteneingabetrichter und/oder einen Bildschirm. Es ist auch vorgesehen, dass die Datenverarbeitungseinheit, wenn sie mittels der Verarbeitung der vorverarbeiteten Bilddaten des Ergebnisbildes einen Manipulationsversuch an den erfassten Elementen erkennt, einen Alarm auslöst, das Selbstbedienungsterminal sperrt und/oder die zusätzliche Kamera auslöst. Bei dieser zusätzlichen Kamera kann es sich um eine Portrait-Kamera handeln, d.h. um eine Kamera die denjenigen Bereich erfasst, an dem ein Benutzer, insbesondere sein Kopf, sich während der Bedienung des Selbstbedienungsterminals befindet. Somit kann im Bedarfsfall auch ein Portrait des Nutzers aufgenommen werden. Auch ist vorgesehen, dass die jeweilige Kamera und/oder die Datenverarbeitungseinheit während der Bedienung und/oder Wartung des Selbstbedienungsterminals deaktiviert ist.

Die Erfindung und die sich daraus ergebenen Vorteile werden nachfolgend anhand von Ausführungsbeispielen und unter Bezugnahme auf die beiliegenden schematischen Zeichnungen beschrieben, die folgendes darstellen:
- Fig. 1: zeigt eine perspektivische Ansicht auf das Bedienfeld eines Selbstbedienungsterminals mit mehreren Kameras;
- Fig. 2: gibt den Erfassungsbereich derjenigen Kamera aus Fig. 1 wieder, die das Bedienfeld von der Seite erfasst;
- Fig. 3a-d: zeigen beispielhaft drei Einzelbildaufnahmen und ein daraus gewonnenes Ergebnisbild;
- Fig. 4: veranschaulicht eine Bilddaten-Vorverarbeitung von mehreren Einzelbildern mittels Kantendetektion und Kombination zu einem Ergebnisbild;
- Fig. 5: veranschaulicht eine Bilddaten-Vorverarbeitung von mehreren Einzelbildern mittels einer pixelweisen Median-Bildung;
- Fig. 6: gibt den Erfassungsbereich derjenigen Kamera aus Fig. 1 wieder, die das Bedienfeld von Oben erfasst;
- Fig. 7a: zeigt die Einbaussituation derjenigen Kamera, die in den Karteneingabetrichter integriert ist;
- Fig. 7b: gibt den Erfassungsbereich dieser Kamera aus Fig. 7a wieder;
- Fig. 8: zeigt ein Blockschaltbild für eine mit mehreren der Kameras verbundener Datenverarbeitungseinheit und damit verbundener Videoüberwachungs-Einheit;
- Fig. 9: veranschaulicht die Durchführung von Einzelbildaufnahmen entsprechend einer vorgebbaren Belichtungsreihe; und
- Fig. 10a)-c): zeigen dazu verschiedene Funktionsverläufe in Form von abfallenden und/oder ansteigenden Rampen.

Die Fig. 1 zeigt in einer perspektivischen Ansicht den prinzipiellen Aufbau eines Selbstbedienungsterminals in Gestalt eines Geldautomaten ATM. Zu dem Bedienfeld des Geldautomaten ATM gehören insbesondere ein Geldausgabefach 1, auch Shutter genannt, sowie eine Tastatur 2, d.h. Bedienelemente, an denen bevorzugt Manipulationsversuche, z.B. in Form von Überbauten, zwecks Skimming auftreten können. Der Geldautomaten ATM ist mit mehreren Kameras zum Erkennen solcher und ähnlicher Manipulationsversuchen ausgestattet.

Die Fig. 1 zeigt zunächst diejenigen Kameras, welche an verschiedenen Stellen, vorzugsweise im Nahbereich des Bedienfeldes, montiert sind. Dabei handelt es sich um eine seitliche Kamera CAMS, eine Draufsicht-Kamera CAMD und eine zusätzliche Portrait-Kamera CAMO.

Die Kameras CAMS und CAMD befinden sich innerhalb einer Abgrenzung, Umrahmung oder dergleichen und sind dort montiert. Jede dieser Kameras CAMS oder CAMD erfasst jeweils von Außen zumindest eines der im Bedienfeld des Geldautomaten angeordneten Elemente, also z.B. das Geldausgabefach 1 (Shutter) und/oder die Tastatur 2. Die seitliche Kamera CAMS erfasst vorzugsweise genau diese beiden Elemente 1 und 2; die Draufsicht-Kamera CAMD erfasst darüber hinaus noch weitere Elemente (siehe auch Fig. 6). Hingegen erfasst eine in dem Karteneingabetrichter 4 integrierte Kamera CAMK auch den Innenbereich dieses Elements. Diese Kamera CAMK und ihre Funktion werden später noch im Detail anhand der Fig. 7a/b beschrieben.

Neben den unmittelbar am oder im Bedienfeld angeordneten Kamera befindet sich die zusätzliche Kamera CAMO im oberen Gehäuseteil des Geldautomaten ATM und ist auf den Bereich gerichtet, in dem sich der Nutzer beim Bedienen des Geldautomaten befindet. Insbesondere erfasst diese Kamera CAMO den Kopf bzw. das Gesicht des Nutzers und wird deshalb hier auch als Portraitkamera bezeichnet.

Die Figur 2 zeigt den Erfassungsbereich der Kamera CAMS, welche sich in einem seitlichen Gehäuseteil befindet, der das Bedienfeld des Geldautomaten ATM umrahmt bzw. einfasst. Im Blickwinkel dieser seitlichen Kamera CAMS befinden sich insbesondere das Geldausgabefach 1 und die Tastatur 2. Insbesondere diese Kamera CAMS ist mit einem Weitwinkelobjektiv ausgestattet, um zumindest diese beiden Elemente bzw. Teilbereiche des Bedienfeldes zu erfassen. Der Geldautomat ATM ist dabei so beschaffen, dass die genannten Elemente 1 und 2 vorzugsweise möglichst homogene Flächen mit diese abgrenzenden Kanten aufweisen. Dadurch wird eine Objekterkennung vereinfacht. Durch Anbringung der Kamera CAMS an dieser besonders geeigneten Position können die genannten Teilbereiche bzw. Elemente 1 und 2 sehr zuverlässig optische vermessen werden. Es kann vorgesehen werden, dass die Kamera insbesondere auf bestimmte Bereiche scharf eingestellt ist.

Ein anderer Blickwinkel, nämlich der der Draufsicht-Kamera CAMD, wird anhand der Figur 6 verdeutlicht. Hier wird das Erfassungsfeld dieser Kamera CAMD veranschaulicht, die im oberen Bereich des Geldautomaten ATM installiert ist (s. auch Fig. 1) und die das Bedienfeld von oben erfasst. Neben dem Geldausgabefach 1 und der Tastatur 2 können in dem Erfassungsbereich der Kamera auch noch weitere Elemente vorgesehen sein, wie z.B. eine Ablagefläche in Nähe der Tastatur, ein Karteneingabetrichter 4, d.h. das Zuführungsteil für den Kartenleser, sowie z.B. ein Bildschirm 5 bzw. Display. Auch diese weiteren genannten Elemente 3, 4 und 5 stellen potentielle Ziele für Manipulationsversuche dar.

Insbesondere anhand der Fig. 3 bis 5 wird die hier vorgeschlagene Bilddaten-Vorverarbeitung veranschaulicht, bei in der Datenverarbeitungseinheit (s. auch Fig. 8) aus mehreren Einzelbildaufnahmen ein Ergebnisbild oder auch eine Ergebnis-Bildfolge hoher Qualität berechnet wird.

Die Fig. 3a-c zeigen beispielhaft drei von der seitlichen Kamera CAMS (vergl. Fig. 2) zu unterschiedlichen Zeitpunkten aufgenommene Einzelbilder F1, F2 und F3. Aus diesen wird mittels einer noch später näher beschriebenen Bilddatenvorverarbeitung ein Ergebnisbild R berechnet, das in der Fig. 3d dargestellt ist.

Wie anhand der Fig. 3a bis 3c zu sehen ist, enthält jedes der Einzelbildaufnahmen F1, F2 und F3 gewisse Bildstörungen bzw. Bildfehler aufgrund von z.B. Reflexionseffekten, schlechtem Umgebungslicht, Erscheinen von Fremdobjekten in Gestalt von Personen und/oder Gegenständen usw.. Es handelt sich hier um schematische Darstellungen, die die jeweilige Aufnahmesituation verdeutlichen sollen. Beispielsweise wurde die erste Einzelbildaufnahme F1 bei einstrahlendem Sonnenlicht gemacht, das auf der Oberfläche des Bedienfeldes im Bereich des Geldausgabefaches störende Reflexionen verursachte. Dies wird hier durch einen von links kommenden Lichtstrahl veranschaulicht. Im Einzelbild F2 erscheint eine Person, die die Tastatur des Geldautomaten abdeckt. Im Einzelbild F3 wiederum erscheint im Hintergrund ein Fremdobjekt bzw. ein fremder Gegenstand. Somit weist jedes der Einzelbilder für die eigentliche Bildverarbeitung zur Erkennung von Manipulationsversuchen Schwachpunkte auf, die aber durch die hier beschriebene Bilddatenvorverarbeitung weitestgehend ausgeräumt werden können. Im Ergebnis entsteht ein berechnetes Gesamtbild R (s. Fig. 3d), welches das Bedienfeld und die dort vorhandenen Bedienelemente möglichst störungsfrei und mit sehr hoher Bildqualität wiedergibt.

Das Ergebnisbild R wird durch Kombination der Einzelbilddaten zusammen gesetzt, wobei durch Vergleich der Einzelbilder untereinander die störenden Effekte erkannt und eliminiert werden. Beispielsweise können aus dem Einzelbild F1 viele Teilbereiche, außer dem Reflexionsbereich, verwertet werden, wobei das Einzelbild F1 besonders gut die Oberflächenstruktur des Gehäuses und der Bedienelemente wiedergibt. Aus dem Einzelbild F2 können ebenfalls viele Teilbereiche, bis auf den Bereich der Tastatur und der Umgebung vor dem Geldautomaten, verwertet werden, wobei hier insbesondere die Kanten des Gehäuses und der Bedienelemente gut erkennbar wiedergegeben sind. Das Einzelbild F3 hat auch viele verwertbare Teilbereiche, wobei hier insbesondere die Tastatur störungsfrei wiedergegeben ist.

Aus den verschiedenen Teilbereichen und den vielen Bildkomponenten der Einzelbilder F1 bis F3 kann dann das Ergebnisbild R berechnet werden. Im Gegensatz zu den Einzelbildern gibt das Ergebnisbild keine reale Bildaufnahme wieder, sondern entspricht einer optimal berechneten Bildkomposition, die den erfassten Bereich bzw. die Bedienelemente in einer von Störeffekten befreiten Form zeigt. Dabei wird eine sehr hohe Bildqualität erreicht, die die Qualität der Einzelbilder deutlich übertrifft. Somit wird eine optimale Ausgangsbasis für die spätere eigentliche Bilddatenauswertung geschaffen.

Zur Vorverarbeitung der Bilddaten können an sich aus anderen Bereichen bekannte Verfahren, wie z.B. das sog. Exposure Blending, verwendet werden. Dabei werden mit unterschiedlichen Belichtungszeiten aufgenommene Einzelbilder so kombiniert, dass über- und unterbelichtete Bereiche weitgehend vermieden werden und mehr Details erhalten bleiben. Die einzelnen Aufnahmen einer Belichtungsreihe werden zusammengefügt, wobei jeweils die hellsten Stellen eines Bildes durch die entsprechenden Stellen aus dem nächstdunkleren Bild ersetzt werden.

Wie auch anhand der Figuren 9 und 10 veranschaulicht wird, können die mehreren Einzelbildaufnahmen in Abhängigkeit von mindestens einer vorgebbaren Funktion erstellt werden, die für die Einzelbildaufnahmen unterschiedliche Belichtungszeiten angibt. Somit wird sichergestellt, dass keine Einzelbildaufnahmen mit derselben Belichtungszeit erfolgen, was wiederum für das Exposure Blending vorteilhaft ist. In der Fig. 9 ist schematisch eine Reihe mit mehreren Einzelbildaufnahmen F1 bis Fn dargestellt, wobei dort veranschaulicht ist, dass jede Einzelbildaufnahme eine andere Belichtungszeit T1, T2, ... Tn aufweist. Dabei wird vorzugsweise die Reihe (Belichtungsreihe) entsprechend einer monoton abfallenden oder ansteigenden Funktion vorgegeben, so dass gilt: T1 < T2 < T3 < ... < Tn.

Die Figuren 10a)-c) veranschaulichen verschiedene Funktionsverläufe, die jeweils eine bestimmte Rampenform aufweisen:
In der Fig. 10a) ist eine erste ansteigende Rampenfunktion MD dargestellt, die in einem unteren Wertebereich Belichtungszeiten vorgibt, so dass beim ersten Einzelbild "1" eine Belichtungszeit T = 0,5 ms eingestellt wird und für die nachfolgenden Einzelbildaufnahmen jeweils längere Belichtungszeiten eingestellt werden. Der untere Wertebereich W1, der für den Tagmodus gilt, geht z.B. bis zu einer max. Belichtungszeit von 1000 ms. In der Fig. 10a) auch als Alternative eine zweite abfallende Rampenfunktion MN dargestellt, die in einem oberen Wertebereich W2 Belichtungszeiten für den sog. Nachtmodus vorgibt, so dass beim ersten Einzelbild "1" eine max. Belichtungszeit von T = 2000 ms eingestellt wird und für die nachfolgenden Einzelbildaufnahmen jeweils kürzere Belichtungszeiten eingestellt werden. Der obere Wertebereich geht z.B. bis zu einer min. Belichtungszeit von T = 1000 ms. Die Entscheidung ob der Tagmodus oder der Nachtmodus gilt, kann auf der Grundlage einer Schwellwertentscheidung erfolgen. Dabei wird der Helligkeitswert und/oder Kontrastwert mindestens einer Einzelbildaufnahme mit dem Schwellwert verglichen. Ist der Helligkeitswert und/oder Kontrastwert größer als der Schwellwert, so gilt der Tagmodus, andernfalls der Nachtmodus.
Die Fig. 10b) veranschaulicht eine zusammengesetzte ansteigende Rampe, die zunächst entsprechend dem Tagmodus MD Belichtungszeiten im unteren Wertebereich vorgibt. Anschließend werden höhere Belichtungszeiten im oberen Wertebereich entsprechend dem Nachtmodus vorgegeben.
Die Fig. 10c) zeigt eine ansteigende Rampe, bei der der Übergang von der Tagmodus-Funktion MD zur Nachtmodus-Funktion MN überlappend erfolgt. Viele andere Funktionsverläufe sind denkbar und können an die Gegebenheiten angepasst werden. Im CCTV-Modus werden z.B. 2 bis 4 Bilder pro Sekunde gemacht.

Beispielsweise können die Einzelbildaufnahmen auch abhängig von Beleuchtungsbedingungen durchgeführt werden. Auch können die Belichtungszeiten abhängig von verschiedenen Parametern sein, wie z.B. Standort des Geldautomaten (Indoor, Outdoor), Art und/oder Montageort der Kamera, Beleuchtungsbedingungen usw..

Auch kann z.B. noch eine Kantendetektion zum Einsatz kommen, wie dies anhand der Fig. 4 veranschaulicht wird, die schematischen Darstellungen entsprechen:

In der Fig. 4 sind in einer ersten Reihe als Teilfiguren 4a1) bis 4a3) drei Einzelbildaufnahmen F1' bis F3' dargestellt, die bei unterschiedlichen Belichtungszeiten von der seitlichen Kamera CAMS (s. Fig. 1 und 2) aufgenommen worden sind. Diese erste Reihe gibt drei unterschiedlich belichtete Aufnahmen wieder, nämlich in a1) eine sehr hell belichtete Aufnahme F1', in a2) eine normal belichtete Aufnahme F2' und in a3) eine unterbelichtete Aufnahme F3'. In einer zweiten Reihe sind als Teilfiguren 4b1) bis 4b3) die daraus mittels Kantendetektion jeweils gewonnenen Einzelbilder dargestellt. Diese in b1) bis b3) gezeigten Kantenbilder müssten weiße Kantenverläufe auf schwarzem Hintergrund darstellen. Um den Erfordernissen für Patentzeichnungen zu genügen, werden diese Darstellungen hier invertiert wiedergegeben, d.h. es werden schwarze Kantenverläufe auf weißen Hintergrund dargestellt.

Dasselbe gilt für das in c) dargestellte Gesamtbild R'. Wie ein Vergleich der Kantenbilder b1) bis b3) mit den Aufnahmen a1) bis a3) zeigt, liefert die Kantendetektion der Einzelbilder kein optimales Ergebnis. Erfindungsgemäß wird nun aus den Daten der einzelnen Kantendetektionen, d.h. aus den Einzelbildern der Fig. 4b1) bis 4b3), ein Gesamtbild R' errechnet, dass einer deutlich verbesserten Kantendektion entspricht. Insgesamt finden sich in dem Gesamtbild bzw. Ergebnisbild R' alle sicher erkannten Kanten wieder, die in den jeweiligen Einzelbildern nicht oder nur zum Teil zu finden sind. Außerdem konnten Artefakte, insbesondere virtuelle Kanten bzw. "Scheinkanten", eliminiert werden.

Die Fig. 5a bis 5c veranschaulichen eine weitere Variante oder auch zusätzliche Maßnahme zur Bilddatenvorverarbeitung von Einzelbildaufnahmen F1", F2", F3" usw.. Hier werden die Bilddaten pixelweise einer Median-Bildung unterzogen. Die Fig. 5a) zeigt schematisch die Bilddaten für das erste Pixel im jeweiligen Einzelbild. Beispielsweise hat des erste Pixel im Bild F1" den Wert "3", im Bild F2" den Wert "7" und im Bild F3" den Wert "5". Die nächsten Bilder F4'' und F5" haben an der ersten Pixelstelle den Wert "5" bzw. "4". Wie die Fig. 4b) veranschaulicht, ergibt sich für das erste Pixel eine Reihe bzw. Sequenz aus folgenden Bilddatenwerten: 3, 7, 3, 5 und 4. Es folgt eine Umsortierung der Werte nach ihrer Größe, so dass sich die folgende Sequenz ergibt: 3, 3, 4, 5 und 7. Der Median dieser Sequenz ist folglich der Wert "4" . Dieser Wert wird in das Ergebnisbild bzw. Zielbild R" an der ersten Pixelstelle eingetragen (s. Fig. 4c). Die Bildung des Medianwertes hat gegenüber einer Mittelwertbildung (der Mittelwert wäre hier "4,4") den Vorteil, dass die evtl. in Einzelbildern vorhandenen bewegten Objekte ganz eliminiert werden.

Die Bilddatenverarbeitung, die auch auf der Grundlage von Bilddaten mehrerer Kameras erfolgen kann, wird in einer Datenverarbeitungseinheit durchgeführt, die auch die eigentliche Bildauswertung durchführt und die in der Fig. 8 dargestellt ist.

Die Figur 8 zeigt das Blockschaltbild einer erfindungsgemäßen Datenverarbeitungseinheit 10, an welche die Kameras CAMS und CAMK angeschlossen sind, sowie einer Videoüberwachungs- bzw. CCTV-Einheit 20, die mit der Datenverarbeitungseinheit 10 verbunden ist. Die Datenverarbeitungseinheit 10 empfängt die Bilddaten D von der Kamera CAMS und die Bilddaten D' von der Kamera CAMK. Beide Kameras machen in vorgebaren Zeitintervallen Einzelbilder, wobei die Aufnahmen durch eine Vorstufe bzw. Steuerungsstufe ST gesteuert werden. Dabei wird insbesondere die jeweilige Belichtungszeit vorgegeben, so dass eine Reihe von Einzelaufnahmen (Belichtungsreihe) erstellt wird (s. auch spätere Beschreibung der Fig. 9 und 10). Dann folgt in einer ersten Stufe 11 die Vorverarbeitung der Einzelbilddaten. Dort werden u.a. Ergebnisbilder anhand von den bereits oben beschriebenen Bilddatenverarbeitungsmethoden oder ähnlichen Methoden erstellt. Die derart aufbereiteten Bilddaten D* haben eine sehr hohe Qualität und werden dann als Eingangsdaten für eine nachfolgende zweite Stufe 12 verwendet, die einer Merkmalsextraktion dient. Danach folgt eine dritte Stufe 13 zur Klassifikation der verarbeiteten Eingangsdaten. Die Stufe 13 wiederum ist mit einer Schnittstelle 14 verbunden, über die verschiedene Alarm- oder Überwachungsvorrichtungen aktiviert bzw. angesprochen werden können. Diese Vorrichtungen umfassen unter anderem eine Bildfälschungs- bzw. Manipulationserkennung (IFD). Die erste Stufe 11 wiederum, welche zur Bildvorverarbeitung dient, ist auch mit einer zweiten Schnittstelle 15 verbunden, über die eine Verbindung zu der CCTV-Einheit 20 hergestellt wird. Mit Hilfe dieser CCTV-Einheit kann beispielsweise eine Fernüberwachung bzw. Ferndiagnose ausgeführt werden. Das Erkennen von Manipulationsversuchen und das Alarmieren wird später noch eingehender beschrieben.

Zunächst wird auf die Fig. 7a verwiesen, welche eine Kamera-Einbausituation veranschaulicht, bei der die Kamera CAMK direkt in den Karteneingabetrichter 4 integriert ist. Um für diese Kamera CAMK eine gute Bildausleuchtung zu erreichen, kann die ohnehin eingesetzte Beleuchtung L des Kartenschlitzes genutzt werden. Die Kamera CAMK ist dazu seitlich von Kartenschlitz bzw. Einführungsschlitz montiert, der aus einem speziellen, lichtleitenden Kunststoff K gefertigt ist. Die Beleuchtung L wird durch ein oder mehrere Leuchtmittel, wie z.B. Leuchtdioden, realisiert, wobei das erzeugte Licht über den lichtleitenden Kunststoff K zu dem eigentlichen Einführungsschlitz geführt, um diesen auszuleuchten. Das Licht kann dabei von Oben und Unten kommend geführt werden, so dass der Kartenschlitz möglichst gleichmäßig ausgeleuchtet ist. Das erzeugte Licht in der Intensität den Erfordernissen optimal angepasst werden. Auch kann das Licht durch Einsatz von farbigen LEDs und/oder Farbfiltern eingefärbt werden, um insbesondere an die Erfordernisse der Kamera CAMK angepasst zu werden.

Zur Erkennung von Manipulationen durch fremdartige Eingriffe, Veränderungen und dergleichen, werden vorgebbare Teilbereiche erfasst und optisch vermessen. Damit können Abweichungen von Referenzwerten (Normalzustand bzgl. Bildaufbau, Bildinhalt, Gewichtung von Pixelbereichen usw.) schnell und sicher erkannt werden. Hierzu werden unterschiedliche Bildverarbeitungsverfahren (Algorithmen) bzw. Bildverarbeitungsschritte (Routinen) innerhalb einer noch später genauer beschriebenen Datenverarbeitungseinheit (s. Fig. 5) durchgeführt. Die Bilddatenverarbeitung kann teilbereichsweise erfolgen.

Die Fig. 7b veranschaulicht den in verschiedene Teilbereiche segmentierten Erfassungsbereich der Kamera CAMK, und zeigt deutlich, dass dieser hier im wesentlichen in drei Teilbereiche I, II und III unterteilt ist.

Der erste Teilbereich I erfasst vornehmlich den Innenbereich des Karteneingabetrichters, also den eigentlichen Kartenschlitz, der Teilbereich III erfasst den Außenbereich des Karteneingabetrichters und der Teilbereich II erfasst den dazwischen liegenden Übergangsbereich. Im Zusammenhang mit der Fig. 7a werden folgende Vorteile der hier beschriebenen Konstruktion und Einbauweise deutlich:

Durch die interne Kameraposition, bei der die Kamera CAMK seitlich im Karteneinschubtrichter 4 angeordnet ist und die Teilbereiche I bis III erfasst, können verschiedene Arten von Skimming-Modulen, Überbauten bzw. Manipulationen sehr genau erkannt werden. Denn diese Einbauweise ermöglicht es, eine Bildsegmentierung entsprechend den Teilbereichen I bis III vorzunehmen und diese einzeln zu vermessen. Die Kontrastdifferenz zwischen den Teilbereichen kann gut zur Segmentierung der Bildaufnahme genutzt werden.

Die Kamera CAMK ist hier so ausgerichtet, dass mit dem Teilbereich III auch eine vor dem Geldautomaten sich befindende Person (Nutzer oder Angreifer) erfasst werden kann. Diese Bilddaten können insbesondere mit denen der Portrait-Kamera CAMO (s. Fig. 1) verglichen werden. Vorzugsweise ist die Kamera CAMK an derselben Seite des Terminals installiert, wie die Kamera CAMS, so dass auch die Bilddaten dieser beiden Kameras verglichen werden können.

Insbesondere für den Innenbereich I, aber auch für Teile des Übergangsbereiches II wird die Beleuchtung L (s. Fig. 7a) genutzt, um für die Bildaufnahmen eine möglichst optimale Ausleuchtung zu erzielen. Eine farbige Beleuchtung im Grünbereich ist besonders vorteilhaft, weil die Bildsensoren bzw. CCD-Sensoren von Kamera gegenüber grünen Farbtönen besonders sensitiv sind und das größte Auflösungsvermögen aufweisen. Die Beleuchtung L verbessert die Objekterkennung insbesondere bei schlechten Lichtverhältnissen (Standort, Nachtzeit usw.). Außerdem überwindet die Beleuchtung evtl. durch äußeres Licht (z.B. Sonneneinstrahlung) auftretende Reflexionen an einem zu erkennenden Überbau. Die ohnehin vorzusehenden Beleuchtung L des Karteneinschubtrichters stelle eine zuverlässige Lichtquelle auch für die Kamera CAMK dar. Der eigentliche Kartenschlitz weist hier eine andere Farbe als der Karteneingabetrichter auf, so dass ein größerer Kontrastunterschied gegeben ist, der die Bildauswertung verbessert.

Bei der Bilddatenverarbeitung kommen verschiedene Methoden zum Einsatz, insbesondere eine Kombination der Segmentierungen und eine Kantendetektion. Die Datenverarbeitungseinheit (s. Fig. 8) besteht im wesentlichen aus folgenden drei Stufen:
- einer Bildverarbeitungs-Stufe zur Vorverarbeitung der ankommenden Bilder bzw. Daten (z.B. zwecks Schattenentfernung, Kantendetektion, Segmentierung)
- einer Merkmalsextraktions-Stufe (mittels Blobanalyse, Analyse von Kantenposition, Farbverteilung usw.)
- einer Klassifikations-Stufe (zur Bestimmung von Erkennungsmerkmalen für Manipulationen)

Die Datenverarbeitung wird später noch anhand der Fig. 8 eingehender beschrieben und kann z.B. auf einem PC realisiert werden.

Die Kamera CAMK ist hier als Farbkamera mit einer Mindestauflösung von 400x300 Pixel ausgebildet. Bei einer gesättigten Beleuchtung kann somit insbesondere ein farbwertverteilungsbasiertes Verfahren zum Erkennen von Überbauten und dergleichen verwendet werden. Die Kamera CAMK weist ein Weitwinkelobjektiv auf, so dass auch der Außenbereich (Teilbereich III in Fig. 7b) gut erfasst wird.

In dem hier beschriebenen Beispiel sind zumindest die im Nahbereich des Bedienfeldes montierten Kameras CAMS; CAMD und CAMK mit der Datenverarbeitungseinheit 10 verbunden (siehe Figur 8), um durch Kombination von Bilddaten das Erkennen von Manipulationen deutlich zu verbessern. Diese noch später beschriebene Datenverarbeitungseinheit ermöglicht es, die von der Kamera erzeugten Bilddaten optimal auszuwerten, um somit mit hoher Sicherheit einen Manipulationsversuch, wie z.B. einen Überbau der Tastatur 2 oder eine Manipulation an einer der Kameras, sofort zu erkennen und gegebenenfalls Alarme und Deaktivierungen auszulösen. Mittels der noch später eingehender beschriebenen Datenverarbeitungseinheit sind unter anderem folgende Manipulationen sicher zu erkennen:
- Anbringen eines Tastaturüberbaus
- Anbringen eines Komplettüberbaus an der unteren Auflagefläche
- Anbringen eines Überbaus an dem Geldausgabefach (Shutter) und/oder das Anbringen von Gegenständen zur Aufnahme von Sicherheitsinformationen, insbesondere PIN-Nr., wie z.B. Minikameras, Kamerahandys und ähnliche Spähkameras.

Für das Erkennen von Überbauten wird innerhalb der Datenverarbeitungseinheit 10 mit Hilfe der Kameras CAMS und CAMD eine optische Vermessung der erfassten Elemente, wie z.B. der Tastatur 2, durchgeführt, um somit Abweichungen im Manipulationsfall klar erkennen zu können. Versuche der Anmelderin haben gezeigt, dass bereits Referenzabweichungen im Millimeterbereich klar erkannt werden können. Für eine Erkennung von Fremdobjekten (Spähkamera) kann beispielsweise eine Kombination aus Kantendetektion und Segmentierung verwendet werden, um somit die Konturen von fremden Gegenständen im Bedienfeld (z.B. Minikameras) klar erkennen zu können. Die dazu erforderliche Bilddatenverarbeitung erfolgt überwiegend in der nachfolgend beschriebenen Datenverarbeitungseinheit.

Die Figur 8 zeigt das Blockschaltbild einer erfindungsgemäßen Datenverarbeitungseinheit 10, an welche die Kameras CAMS und CAMK angeschlossen sind, sowie einer Videoüberwachungs- bzw. CCTV-Einheit 20, die mit der Datenverarbeitungseinheit 10 verbunden ist. Die Datenverarbeitungseinheit 10 weist insbesondere folgende Stufen bzw. Module auf:

Eine Vorstufe bzw. Steuerungsstufe ST steuert die Einzelbildaufnahmen von den Kameras, um Einzelbilddaten D bzw. D' zu erzeugen, aus denen dann mittels der oben beschriebenen Verfahren vorverarbeitete Bilddaten D* für die eigentliche Datenauswertung berechnet werden können.

Für die eigentliche Bilddatenverarbeitung und -auswertung sind eine erste Stufe 11 zur Bildverarbeitung derselben, eine zweite Stufe 12 zur Merkmalsextraktion und eine dritte Stufe 13 zur Klassifikation der verarbeiteten Daten vorgesehen. Die Stufe 13 wiederum ist mit einer Schnittstelle 14 verbunden, über die verschiedene Alarm- oder Überwachungsvorrichtungen aktiviert bzw. angesprochen werden können. Diese Vorrichtungen umfassen unter anderem eine Bildfälschungs- bzw. Manipulationserkennung (IFD). Die erste Stufe 11 wiederum, welche zur Bildverarbeitung dient, ist auch mit einer zweiten Schnittstelle 15 verbunden, über die eine Verbindung zu der CCTV-Einheit 20 hergestellt wird. Mit Hilfe dieser CCTV-Einheit kann beispielsweise eine Fernüberwachung bzw. Ferndiagnose ausgeführt werden.

Für die Steuerung der Kameras CAMS und CAMK zur Erzeugung der Einzelbilddaten D bzw. D' ist die Steuerungsstufe ST zuständig. Die nachfolgende erste Stufe 11 berechnet daraus die vorbereiteten Bilddaten D* (berechnete Gesamtbilddaten), wobei hier insbesondere Maßnahmen wie Schattenentfernung, Kantendetektion, Vektorisierung und/oder Segmentierung durchgeführt werden. Die nachgeschaltete zweite Stufe 12 dient der Merkmalsextraktion, die beispielsweise mittels einer sogenannten Blobanalyse, einer Kantenpositionierung und/oder einer Farbverteilung durchgeführt werden kann. Beispielsweise dient die Blob-Analyse zur Erkennung von zusammenhängenden Regionen in einem Bild und zur Ausführung von Messungen an den Blobs. Ein Blob (Binary Large Object) ist ein Bereich angrenzender Bildpunkte mit demselben logischen Zustand. Alle Bildpunkte in einem Bild, die zu einem Blob gehören, sind im Vordergrund. Alle übrigen Bildpunkte sind im Hintergrund. In einem binären Bild haben Bildpunkte im Hintergrund Werte, die Null entsprechen, während jeder Bildpunkt ungleich Null Teil eines binären Objekts ist.

Anschließend erfolgt in der Stufe 13 eine Klassifikation, welche auf der Grundlage der extrahierten Merkmale bestimmt, ob eine feindliche Manipulation an dem Selbstbedienungsterminal bzw. Geldautomaten ATM aufgetreten ist oder nicht.

Die Datenverarbeitungseinheit 10 kann beispielsweise mittels eines Personalcomputers realisiert werden, der mit dem Geldautomaten ATM verbunden ist oder der darin integriert ist. Neben den Kameras CAMS und CAMK, welche die genannten Teilbereiche des Bedienfeldes erfassen, kann auch die zusätzliche Kamera CAMO am Geldautomaten ATM montiert sein (s. Fig. 1), welche auf den Benutzer bzw. Kunden gerichtet ist und insbesondere sein Gesicht erfasst. Diese zusätzliche, auch als Portraitkamera bezeichnete, Kamera CAMO kann beim Erkennen eines Manipulationsangriffes ausgelöst werden, um ein Bild von der sich am Geldautomaten befindenden Person zu machen. Sobald ein Skimming-Angriff erkannt wird, kann das beschriebene System beispielsweise folgende Aktionen durchführen:
- Abspeichern eines Fotos des Angreifers, wobei sowohl einzelne der Kameras CAMS und/oder CAMK wie auch die zusätzliche Portraitkamera CAMO aktiviert werden können
- Alarmieren der laufenden Geldautomatenapplikation und/oder eines zentralen Managementservers und/oder einer Person, z.B. über E-Mail
- Einleitung von Gegenmaßnahmen, die z.B. das Sperren bzw. Herunterfahren des Geldautomatens
- Übermittlung von Daten, insbesondere von Bildern, der erkannten Manipulation, beispielsweise über das Internet über eine Zentrale

Den Umfang und die Art der getroffenen Aktionen bzw. Gegenmaßnahmen kann der Betreiber des Geldautomaten über das hier beschriebene System konfigurieren.

Wie oben beschrieben, können direkt am Bedienfeld mehrere installierte Kameras vorgesehen sein, wobei die Kameras CAMS und CAMD das Bedienfeld von Außen erfassen und die Kamera CAMK z.B. den Karteneingabetrichter von Innen erfasst. Außerdem kann eine zusätzliche Portrait-Kamera installiert sein (s. CAMO in Fig. 1). Für die eigentliche Manipulationserkennung werden die Kameras CAMS und CAMD am Bedienfeld und die Kamera CAMK in der Karteneingabe benutzt. Zum Zwecke der Dokumentation eines Manipulationsversuches wird auch die Portraitkamera CAMO benutzt.

Vorzugsweise haben alle Kameras eine Auflösung von mindestens 2 Megapixeln. Die benutzten Objektive weisen einen Blickwinkel von etwa 140 Grad und mehr auf. Außerdem ist die Belichtungszeit der eingesetzten Kameras in einem weiten Bereich von beispielsweise 0,25 msec. bis zu 8.000 msec. frei einstellbar. Dadurch wird die Anpassung an die unterschiedlichsten Beleuchtungsbedingungen ermöglicht. Versuche der Anmelderin haben ergeben, dass eine Kameraauflösung von etwa 10 Pixeln pro Grad erreichbar ist. Bezogen auf einen Abstand von einem Meter kann somit eine Genauigkeit von 1,5 mm pro Pixel erreicht werden. Das wiederum bedeutet, dass eine Manipulation ab einer Referenzabweichung von bereits 2 bis 3 mm sicher erkannt werden kann. Je näher das Objektiv der Kamera an dem erfassten Element bzw. betrachteten Objekt ist, desto genauer kann die Messung erfolgen. Demnach kann in näheren Bereichen sogar eine Genauigkeit von weniger als 1 mm erreicht werden.

Je nach Einsatzbereich des Geldautomatens, z.B. im Außenbereich oder im Innenbereich, sowie der gegebenen Lichtverhältnisse, kann es vorteilhaft sein, die Kamera CAMS eher im seitlichen Gehäuseteil des Geldautomatens ATM oder im oberen Gehäusebereich zu montieren. Auch ergeben sich je nach Kameraposition verschiedene Überwachungsmöglichkeiten. Bei der Überwachung der verschiedenen Elemente bzw. Teilbereiche wird insbesondere folgendes erreicht:

Das Erfassen des Geldausgabefachs (Shutter) 1 ermöglicht das Überprüfen von Manipulationen in Form sogenannter Cash-Trapper, d.h. spezieller Überbauten. Das Erfassen des Tastaturfeldes ermöglicht es, dort Manipulationsversuche durch Überbauten oder Veränderungen an Lichtschutzmaßnahmen und dergleichen festzustellen. Das Erfassen der Auflagefläche ermöglicht es insbesondere, Komplettüberbauen zu erkennen. Das Erfassen des Karteneingabetrichters 4, insbesondere durch eine darin integrierte Kamera, ermöglicht es, dortige Manipulationen zu erkennen.

Es hat sich gezeigt, dass insbesondere an dem Tastaturfeld und an dem Karteneingabetrichter bereits Abweichungen von 2 mm klar erkannt werden können. Abweichungen an der hinteren Außenkante der Auflagefläche können bereits ab 4 mm erkannt werden. Abweichungen an der unteren Kante des Shutters können bereits ab 8 mm erkannt werden.

Zum Erkennen von Manipulationen führt die Datenverarbeitungseinheit 10 (siehe Figur 8) insbesondere einen Vergleich der aufgenommenen Bilddaten D mit Referenzdaten durch. Dabei kann insbesondere ein Bild des Außenbereiches auf seine Homogenität hin untersucht und mit dem Bild des Außenbereiches der Bedienfeldkamera abgeglichen werden.

Es werden auch die Bilddaten der verschiedenen Kameras CAMS, CAMD und/oder CAMK miteinander verglichen, um z.B. festzustellen, ob an einzelnen der Kameras manipuliert wurde. Wenn beispielsweise die Kamera CAMD abgedeckt wurde, ergibt sich eine Diskrepanz zu den Bildaufnahmen der anderen Kameras. Insbesondere kann anhand der Bildhelligkeiten sehr schnell festgestellt, ob eine Verdunklung nur an einer einzelnen Kamera auftritt, so dass eine Manipulation bzw. Abdeckung dieser Kamera anzunehmen ist. Die Kombination und Auswertung von mehreren Kamerasignalen bzw. Bilddaten erhöht die Robustheit der Manipulationsüberwachung und die Vermeidung von Fehlalarmen. Unter anderem können die Bilddaten bzw. -informationen auch wie folgt genutzt werden:
- Unterscheidung von künstlicher und natürlicher Verdunklung: Wird eine Kamera abgedeckt, so steht ihr aufgenommenes Bild im Widerspruch zu den Bildern der anderen Kameras. Fällt das natürliche Licht (Tageslicht) oder das künstliche Licht (Raumbeleuchtung) aus, so ist der Effekt an allen Kameras gleich oder zumindest ähnlich. Andernfalls erkennt das System einen Manipulationsversuch.
- Erkennung von Täuschungsangriffen auf die Kamera-Anordnung, z.B. durch vorgeklebte Fotos: Zeigt eine einzelne Kamera ein anderes Bild (Helligkeit, Bewegung, Farben, insbesondere bezüglich des Außenbereichs), so deutet dies auf einen Täuschungsversuch hin.
- Erhöhung der Robustheit, insbesondere bei Abdeckung des Karteneinschubtrichters: Wird dieser verdeckt, so zeigt die darin integrierte Kamera (s. CAMK in Fig. 4a) ein anderes Bild an (insbesondere bezüglich des Außenbereiches) als die übrigen Kameras (s. CAMS, CAMD in Fig. 1).

Weiterhin kann z.B. auch die Umgebung auf eine Abstrahlung der Beleuchtung für den Karteneingabetricher 4 untersucht werden. Die Anbindung des Systems an das Internet über die Schnittstelle 23 ermöglicht es, auch per Fernzugriff die Kamera bzw. die verschiedenen Kameras anzusteuern. Die gewonnenen Bilddaten können auch über den Internetanschluß an einen Video-Server übermittelt werden. Somit agiert die jeweilige Kamera quasi als virtuelle IP-Kamera. Die oben beschriebene CCTV-Einheit 20 dient insbesondere einer solchen Video-Überwachungsmöglichkeit, wobei die Schnittstelle 15 zur CCTV-Einheit für folegende Funktionen ausgelegt ist:

Abfrage eines Bildes, Einstellen der Bildrate, des Farbmodells, der Bildauflösung, Auslösen eines Ereignisses im CCTV-Dienst bei Bereitstellung eines neuen Bildes und/oder eventuell eine visuelle Hervorhebung von erkannten Manipulationen auf einem bereitgestellten Bild.

Das System ist so ausgelegt, dass im normalen Betrieb (z.B. Geldabheben, Kontostandsabfrage usw.) keine Fehlalarme durch Hände und/oder Gegenstände im Bild erzeugt werden. Deshalb wird die Manipulationserkennung im Zeitraum einer normalen Automatenbenutzung deaktiviert. Auch soll in Zeitbereichen, in denen beispielsweise eine Reinigung oder eine kurzfristige anderweitige Benutzung (Ablage von Kontoauszügen, Interaktionen vor und nach dem Start einer Transaktion) nicht zur Manipulationserkennung herangezogen werden. Im wesentlichen werden somit vorzugsweise nur starre und unbewegliche Manipulationsversuche analysiert und erkannt. Das System ist so ausgelegt, dass eine Überwachung auch bei unterschiedlichsten Lichtverhältnissen (Tag, Nacht, Regen, Bewölkung, usw.) funktioniert. Ebenfalls werden sich kurzzeitig verändernde Lichtverhältnisse, wie z.B. Lichtspiegelungen, Schattenverläufe und dergleichen, bei der Bildverarbeitung kompensiert bzw. ignoriert, um einen Fehlalarm zu vermeiden. Zudem können technisch auftretende Ereignisse, wie etwa das Ausfallen einer Beleuchtung und dergleichen, berücksichtigt werden. Diese und weitere Sonderfälle werden insbesondere durch die dritte Stufe zur Klassifikation erkannt und gelöst.

Das von dem beschriebenen System durchgeführte Verfahren zur Manipulationserkennung weist insbesondere folgenden Ablauf auf (s. auch Fig. 8):

Zuerst werden aus den originären Einzelbilddaten D bzw. D' vorverarbeitete Gesamtbilddaten D* berechnet, die als Ausgangsbasis für die eigentliche Datenauswertung dienen.

Dabei erfolgt in einem ersten Schritt eine Bildaufnahme, wobei die Kameraparameter eingestellt werden, um geeignete Aufnahmen zu erzeugen. Dabei wird insbesondere eine Reihe von Bildern bzw. entsprechende Bilddaten D bzw. D' aufgenommen, welche dann als Grundlage bzw. Referenz für die Vorverarbeitung dienen.

Anschließend erfolgt eine Weiterbearbeitung der Bilddaten, wobei diese so verarbeitet werden, dass sie sich möglichst gut für die Auswertung eignen. Dazu werden beispielsweise mehrere Bilder zu einem Zielbild zusammengesetzt und mittels Bildverbesserungsalgorithmen optimiert. Insbesondere werden dabei folgende Schritte ausgeführt:

Schattenentfernung, Entfernung sich bewegender Objekte, Entfernung von Rauschen und/oder Zusammenfassung verschiedener belichteter Aufnahmen.

Die Kameras werden u.a. auf unterschiedliche Belichtungszeiten eingestellt, um Reflektionen zu entfernen und um gut ausgeleuchtete Bereiche zu sammeln. Vorzugsweise werden die Bilder über einen vorbestimmten Zeitraum gesammelt, um möglichst gute Ausgangsbilder zur Manipulationserkennung zu gewinnen. Diese Schritte können mittels der Aufnahmesteuerung ST in der ersten Stufe 11 durchgeführt werden. In einem weiteren Schritt wird zur eigentlichen Datenauswertung eine Merkmalsextraktion durchgeführt (Stufe 12), bei der Bildanalyseverfahren auf die vorverarbeiteten Bilder bzw. Bilddaten ausgeführt werden, um diese auf bestimmte Merkmale hin zu überprüfen, wie z.B. auf Kantenpositionen oder Farbverteilungen. Für jedes Merkmal kann eine Zahl bzw. ein Wert vorgegeben werden, der angibt, wie gut das entsprechende Merkmal in dem betrachteten Bild wieder gefunden wurde. Die Werte werden in einem sogenannten Merkmalsvektor zusammengefasst .

In einem weiteren Schritt wird eine Klassifikation durchgeführt (Stufe 13), d.h. der Merkmalsvektor wird an einen Klassifikationsablauf übergeben, um eine Entscheidung zu treffen, ob eine Manipulation vorliegt oder nicht. Dabei werden auch solche Arten von Klassifikatoren benutzt, die Konfidenz, d.h. eine Wahrscheinlichkeit oder Sicherheit, angeben können, mit der die Entscheidung zutrifft. Verwendete Klassifikationsmechanismen können z.B. sein:

Learning Classify Systems, Bayes Klassfikatoren, Support Vector Machines (SVM) oder Entscheidungsbäume (CART bzw. C 4.5).

Das hier beschriebene System wird vorzugsweise modular aufgebaut, um verschiedene Konfirgurationen zu ermöglichen. Die eigentliche Bildverarbeitung sowie die CCTV-Anbindung werden in verschiedenen Modulen realisiert (siehe Figur 4).

Das hier vorgestellte System ist auch dazu geeignet, die erkannten Manipulationen zu dokumentieren bzw. digital zu archivieren. Im Falle einer erkannten Manipulation werden die aufgenommenen Bilder mit entsprechenden Meta-Informationen, wie z.B. Zeitstempel, Art der Manipulation usw., auf einer Festplatte im System bzw. in einem angeschlossenen PC abgespeichert. Auch können zwecks eines Reportings Meldungen an eine Plattform weitergeleitet werden, wie z.B. Fehlermeldungen, Statusmeldungen (Deaktivierung, Moduswechsel), Statistiken, Manipulationsverdacht und/oder Alarmmeldungen. Im Falle eines Alarms kann eine entsprechende Meldung mit der jeweiligen Alarmstufe an das Administrationsinterface bzw. die Schnittstelle weitergegeben werden. An dieser Schnittstelle werden außerdem noch folgende Möglichkeiten realisiert:

Abfrage von Kameradaten, wie z.B. Anzahl der Kameras, Bauzustand, Seriennummer, usw., Kamerastammdaten bzw. Einstellen von Kameraparametern und/oder Registrierung für Alarme (Notifikationen).

Die hier vorgestellte Erfindung ist insbesondere dazu geeignet, feindliche Manipulationen an einem Selbstbedienungsterminal, wie z.B. an einem Geldautomaten, zuverlässig zu erkennen. Hierzu wird das Bedienfeld durch mindestens eine Kamera kontinuierlich und automatisch überwacht. Mittels einer Bilddatenverarbeitung werden die von der Kamera erfassten Elemente optisch vermessen, um Abweichungen von Referenzdaten zu erkennen. Es hat sich gezeigt, dass bereits Abweichungen im Millimeterbereich sicher erkannt werden können. Für die Erkennung von Fremdobjekten wird vorzugsweise eine Kombination aus Kantendetektion und Segmentierung benutzt, so dass Konturen von zurückgelassenen Gegenständen klar erkannt und markiert werden können. Im Falle eines Manipulationsversuches können Gegenmaßnahmen bzw. Aktionen ausgelöst werden.

Durch die hier vorgeschlagene Kombination mehrerer Kameras und der intelligenten Bilddatenverarbeitung erhöht die Erfindung deutlich die Zuverlässigkeit, mit der Manipulationen erkannt werden können.

In einer bevorzugten Ausführungsform weist die Erfindung folgende Kamera-Anordnung auf:

Eine Kamera am Karteneingabetrichter, eine Kamera am Bedienfeld und eine Kamera im oberen Bereich des Geldautomaten zum Aufnehmen von Portraitfotos bzw. -videos. Außerdem sind die Kameras mit der beschriebenen Datenverarbeitungseinheit verbunden. Innerhalb der Datenverarbeitungseinheit werden die von den Kameras gewonnenen Bilddaten bzw. Informationen unter anderem wie folgt genutzt:

Erkennung bzw. Unterscheidung von künstlicher und natürlicher Verdunklung: Wird eine Kamera abgedeckt, so widerspricht sich ihr aufgenommenes Bild mit den Bildern aus den Kameras. Fällt natürliches oder künstliches Licht aus, so tritt dieser Effekt bei allen Kameras gleichermaßen auf. Erkennung von Täuschungsangriffen auf das Kamerasystem, z.B. durch vorgeklickte Fotos: Zeigt eine Kamera ein anderes Bild (unterschiedliche Helligkeit, Bewegung, Farben, usw.), so deutet dies auf einen Täuschungsversuch hin. Erhöhung der Robustheit der Abdeckungserkennung am Karteneingabetrichter: Wird der Karteneingabetrichter verdeckt, so zeigt die dort integrierte Kamera CAMK ein anderes Bild des Außenbereichs an, als dies die übrigen Kameras tun.

Die hier beschriebene Vorverarbeitung der Kamera-Bilddaten, bei aus Einzelaufnahmen störungsarme oder gar störungsfreie Gesamtbilder berechnet werden führt zu einer Erhöhung der Zuverlässigkeit der anschließenden Datenauswertung zur Erkennung von Manipulationsversuchen und dient demnach auch dazu, Fehlalarme zu vermeiden.

Zusammenfassend wird ein Selbstbedienungsterminal vorgeschlagen, die zum Erkennen von Manipulationsversuchen mindestens eine Kamera aufweist, die ein oder mehrere der im Bedienfeld vorgesehenen Elemente, wie z.B. Tastatur, Geldausgabefach, Karteneinschubtrichter, erfasst und Bilddaten von mehreren Einzelbildaufnahmen erzeugt. Die mindestens eine Kamera ist mit einer Datenverarbeitungseinheit verbunden, die die erzeugten Bilddaten (Einzelbilddaten) zu einem Ergebnisbild vorverarbeitet. Die vorverarbeiteten Bilddaten des Ergebnisbildes können z.B. mittels Exposure Blending aus den Einzelbilddaten berechnet werden und stellen eine sehr gute Datenbasis für eine Datenauswertung zur Manipulations-erkennung dar.

Die vorliegende Erfindung wurde am Beispiel eines Geldautomaten beschrieben, ist aber nicht hierauf beschränkt, sondern kann auf jede Art von Selbstbedienungsterminals angewendet werden.

### Bezugszeichenliste

- ATM: Selbstbedienungsterminal, als Geldautomat ausgebildet, mit einem Bedienfeld CP, das u.a. aufweist:
1 Geldausgabefach, 2 Tastatur, 3 Ablagefläche,
4 Karteneingabetrichter, 5 Bildschirm
CAMS Kamera, seitlich des Bedienfeldes montiert
CAMK Kamera, im Karteneingabetrichter montiert
CAMD Kamera, oberhalb des Bedienfeldes montiert
CAMO zusätzliche Portrait-Kamera

- F1, F2, F3: von den Kameras erzeugte Einzelbilder
- D, D': Einzelbilddaten
- R, R': Ergebnisbilder (berechnete Gesamtbilder)
- D*: vorverarbeitete (berechnete) Bilddaten

- 10: Datenverarbeitungseinheit mit:
ST Steuerungsstufe (für Einzelbildaufnahmen)
11 erster Stufe zur Bildvorverarbeitung
12 zweiter Stufe zur Merkmalsextraktion
13 dritte Stufe zur Klassifikation
14, 15 Schnittstellen zu Videoüberwachung (CCTV)
bzw. Bildfälschungserkennung

- 20: Videoüberwachungs- bzw. CCTV-Einheit mit:
21 Stufe für Bildaufnahme, 22 Stufe für Komprimierung,
23 Schnittstelle zu einen IP-Netz,
24 Stufe für Parametrisierung

## Patentansprüche

1. Selbstbedienungsterminal (ATM), das in einem Bedienfeld des Selbstbedienungsterminals (ATM) vorgesehene Elemente (1, 2, 3, 4, 5) aufweist, die für Nutzer des Selbstbedienungsterminals (ATM) bereit gestellt sind, wobei mindestens eine Bilddaten erzeugende Kamera zur Überwachung des Selbstbedienungsterminals (ATM) vorgesehen ist, wobei die mindestens eine Kamera (CAMS) zum Erkennen von Manipulationsversuchen an dem Selbstbedienungsterminal (ATM) ein oder mehrere (1, 2) der im Bedienfeld vorgesehenen Elemente erfasst und Bilddaten (D) von mehreren Einzelbildaufnahmen (F1, F2, F3) erzeugt, und wobei die Kamera (CAMS) mit einer Datenverarbeitungseinheit (10) verbunden ist, die die erzeugten Bilddaten (D) zu einem Ergebnisbild (R) vorverarbeitet, das für das Erkennen von Manipulationsversuchen dient,
**dadurch gekennzeichnet, dass** die Datenverarbeitungseinheit (10) die erzeugten Bilddaten (D) der Einzelbildaufnahmen (F1', F2', F3') mittels einer Bilddatenverarbeitung, die eine Segmentierung und/oder Kantendetektion durchführt, zu dem Ergebnisbild (R) kombiniert,
dass die Datenverarbeitungseinheit (10) die Einzelbildaufnahmen (F1, F2, F3) in mehrere dem mindestens einem erfassten Element (4) zugeordnete Teilbereiche (I, II, III) segmentiert und die Bilddaten (D') segmentweise verschiedenartig verarbeitet, indem die Datenverarbeitungseinheit (10) das Ergebnisbild (R) aus den Teilbereichen (I, II, III) verschiedener Einzelbildaufnahmen (F1, F2, F3) zusammensetzt, und
dass die Datenverarbeitungseinheit (10) die Bilddaten (D) aus den Teilbereichen (I, II, III) mit unterschiedlichen Bilddatenverarbeitungen und/oder mit verschiedenen Varianten einer Bilddatenverarbeitung verarbeitet.

2. Selbstbedienungsterminal (ATM) nach Anspruch 1, **dadurch gekennzeichnet, dass** die mindestens eine Kamera (CAMS) abhängig von vorgebaren Kriterien, insbesondere in vorgebbaren Zeitintervallen und/oder bei verschiedenen Belichtungsverhältnissen bzw. Umgebungshelligkeiten, die Bilddaten (D) der Einzelbildaufnahmen (F1, F2, F3) erzeugt.

3. Selbstbedienungsterminal (ATM) nach Anspruch 1 oder 2, **dadurch gekennzeichnet, dass** die mindestens eine Kamera (CAMS) abhängig von Ereignissen, insbesondere von durch diese oder durch eine andere Kamera erfassten Ereignissen, die Bilddaten (D) der Einzelbildaufnahmen (F1, F2, F3) erzeugt.

4. Selbstbedienungsterminal (ATM) nach einem der Ansprüche 1 bis 3, **dadurch gekennzeichnet, dass** die mindestens eine Kamera (CAMS) abhängig von vorgebaren Kameraeinstellungen, insbesondere von vorgebaren Belichtungszeiten und/oder Bildraten, die Bilddaten (D) der Einzelbildaufnahmen (F1, F2, F3) erzeugt.

5. Selbstbedienungsterminal (ATM) nach einem der vorhergehenden Ansprüche, **dadurch gekennzeichnet, dass** die Datenverarbeitungseinheit (10) die erzeugten Bilddaten (D) der Einzelbildaufnahmen (F1, F2, F3) mittels einer Bilddatenvorverarbeitung, insbesondere einer Mittelwertbildung, einer Medianbildung und/oder eines Exposure Blendings, zu dem Ergebnisbild (R) kombiniert.

6. Selbstbedienungsterminal (ATM) nach Anspruch 1., **dadurch gekennzeichnet, dass** die Teilbereiche zumindest einen Nah- oder Innenbereich (I) und einen Umgebungs- oder Außenbereich (III) des erfassten Elementes (4) umfassen, insbesondere dass einer der Teilbereiche einen Übergangsbereich (II) zwischen dem Innenbereich (II) und dem Außenbereich (III) des Elementes (4) umfasst.

7. Selbstbedienungsterminal (ATM) nach einem der vorhergehenden Ansprüche, **dadurch gekennzeichnet, dass** die Datenverarbeitungseinheit (10) die vorverarbeiteten Bilddaten des Ergebnisbildes (R) zur Erkennung von Manipulationsversuchen mittels einer Bildverarbeitung auswertet, insbesondere, dass die Datenverarbeitungseinheit (10) eine die vorverarbeiteten Bilddaten (D*) des Ergebnisbildes (R) empfangende erste Stufe (11) zur Bildverarbeitung, insbesondere zur Schattenentfernung, Kantendetektion, Vektorisierung und/oder Segmentierung, aufweist.

8. Selbstbedienungsterminal (ATM) nach Anspruch 7, **dadurch gekennzeichnet, dass** die Datenverarbeitungseinheit (10) eine der ersten Stufe (11) nachgeschaltete zweite Stufe (12) zur Merkmalsextraktion, insbesondere mittels Blobanalyse, Kantenposition und/oder Farbverteilung, aufweist, insbesondere, dass die Datenverarbeitungseinheit (10) eine der zweiten Stufe (12) nachgeschaltete dritte Stufe (13) zur Klassifikation aufweist.

9. Selbstbedienungsterminal (ATM) nach einem der vorhergehenden Ansprüche, **dadurch gekennzeichnet, dass** das Selbstbedienungsterminal (ATM) zumindest eine weitere Kamera (CAMK) aufweist, die an oder in dem Selbstbedienungsterminal (ATM) im Nahbereich des Bedienfeldes montiert ist und mindestens eines der Elemente (1, 2, 3, 4, 5) erfasst.

10. Selbstbedienungsterminal (ATM) nach Anspruch 9, **dadurch gekennzeichnet, dass** die Datenverarbeitungseinheit (10), die von den zwei oder mehreren Kameras (CAMS, CAMK) erzeugten Bilddaten (D, D') zu einem Ergebnisbild vorverarbeitet.

11. Selbstbedienungsterminal (ATM) nach einem der vorhergehenden Ansprüche, **dadurch gekennzeichnet, dass** die in dem Bedienfeld vorgesehenen und von der mindestens einen Kamera (CAMS, CAMK) erfassten Elemente ein Geldausgabefach (1), eine Tastatur (2), eine Ablagefläche (3), einen Karteneingabetrichter (4) und/oder einen Bildschirm (5) umfassen.

12. Selbstbedienungsterminal (ATM) nach einem der Ansprüche 1 bis 9, **dadurch gekennzeichnet, dass** die Datenverarbeitungseinheit (10), wenn sie mittels der Auswertung der Bilddaten (D*) des Ergebnisbildes (R) einen Manipulationsversuch an den erfassten Elementen (1, 2) erkennt, einen Alarm auslöst, das Selbstbedienungsterminal (ATM) sperrt und/oder die zusätzliche Kamera (CAMO) auslöst.

13. Selbstbedienungsterminal (ATM) nach einem der Ansprüche 1 bis 9, **dadurch gekennzeichnet, dass** die jeweilige Kamera (CAMS) und/oder die Datenverarbeitungseinheit (10) während der Bedienung und/oder Wartung des Selbstbedienungsterminal (ATM) deaktiviert ist.

14. Selbstbedienungsterminal (ATM) nach einem der vorhergehenden Ansprüche, **dadurch gekennzeichnet, dass** die Datenverarbeitungseinheit (10) die mehreren Einzelbildaufnahmen (F1, F2, ... Fn) in Abhängigkeit von mindestens einer vorgebbaren Funktion (MD, MN) erstellt, die für die Einzelbildaufnahmen unterschiedliche Belichtungszeiten (T1, T2, ...Tn) angibt, insbesondere, dass die mindestens eine vorgebbare Funktion (MD, MN) mindestens einer Rampenfunktion entspricht, die für eine Reihe von Einzelbildaufnahmen (F1, F2, ... Fn) ansteigende und/oder abfallende Belichtungszeiten (T1, T2, ... Tn) angibt.

15. Selbstbedienungsterminal (ATM) nach Anspruch 14, **dadurch gekennzeichnet, dass** eine der vorgebbaren Funktionen (MD) für eine Reihe von Einzelbildaufnahmen (F1, F2, ....Fn) unterschiedliche Belichtungszeiten (T1, T2, ...Tn) innerhalb eines ersten unteren Wertebereiches (W1) angibt, wenn ein Helligkeitswert und/oder Kontrastwert von mindestens einer der Einzelbildaufnahmen einen vorgebbaren Schwellwert überschreitet.

16. Selbstbedienungsterminal (ATM) nach Anspruch 14, **dadurch gekennzeichnet, dass** eine der vorgebbaren Funktionen (MN) für eine Reihe von Einzelbildaufnahmen (F1, F2, ... Fn) unterschiedliche Belichtungszeiten (T1, T2, ...Tn) innerhalb eines zweiten oberen Wertebereiches (W2) angibt, wenn ein Helligkeitswert und/oder Kontrastwert von mindestens einer der Einzelbildaufnahmen einen vorgebbaren Schwellwert unterschreitet.

17. Selbstbedienungsterminal (ATM) nach einem der Ansprüche 14 bis 16, **dadurch gekennzeichnet, dass** die Belichtungszeiten (T1, T2,...Tn) abhängig von verschiedenen Parametern, insbesondere von Aufstellort des Selbstbedienungsterminal (ATM) und/oder von der Art und/oder vom Montageort der Kamera, sind.

18. Selbstbedienungsterminal (ATM) nach einem der Ansprüche 14 bis 17, **dadurch gekennzeichnet, dass** die Datenverarbeitungseinheit (10) die Einzelbildaufnahmen abhängig von Beleuchtungsbedingungen erstellt.

## Claims

1. Automated teller machine (ATM) having elements (1, 2, 3, 4, 5) that are made available for users of the automated teller machine (ATM) and located in a control panel of the automated teller machine (ATM), wherein at least one camera generating image data is provided for monitoring the automated teller machine (ATM), wherein the at least one camera (CAMS) captures one or more (1, 2) of the elements located in the control panel to detect attempts of manipulating the automated teller machine (ATM) and generates image data (D) of a plurality of individual image recordings (F1, F2, F3), and wherein the camera (CAMS) is connected to a data processing unit (10) which pre-processes the generated image data (D) into a resulting image (R) which serves for detecting manipulation attempts,
**characterized in that**
the data processing unit (10) combines the generated image data (D) of the individual image recordings (F1', F2', F3') into the resulting image (R) using an image data processing operation which effects segmentation and/or edge detection,
**in that** the data processing unit (10) segments the individual image recordings (F1, F2, F3) into a plurality of partial regions (I, II, III) that are assigned to the at least one captured element (4) and processes the image data (D') in various ways in segment-wise fashion by way of the data processing unit (10) assembling the resulting image (R) from the partial regions (I, II, III) of different individual image recordings (F1, F2, F3), and
**in that** the data processing unit (10) processes the image data (D) from the partial regions (I, II, III) with different image data processing operations and/or with different variants of an image data processing operation.

2. Automated teller machine (ATM) according to Claim 1, **characterized in that** the at least one camera (CAMS) generates the image data (D) of the individual image recordings (F1, F2, F3) in dependence on prespecifiable criteria, in particular in prespecifiable time intervals and/or at different exposure conditions or ambient brightnesses.

3. Automated teller machine (ATM) according to Claim 1 or 2, **characterized in that** the at least one camera (CAMS) generates the image data (D) of the individual image recordings (F1, F2, F3) in dependence on events, in particular events captured by said camera or by another camera.

4. Automated teller machine (ATM) according to one of Claims 1 to 3, **characterized in that** the at least one camera (CAMS) generates the image data (D) of the individual image recordings (F1, F2, F3) in dependence on prespecifiable camera settings, in particular prespecifiable light exposure times and/or image rates.

5. Automated teller machine (ATM) according to one of the preceding claims, **characterized in that** the data processing unit (10) combines the generated image data (D) of the individual image recordings (F1, F2, F3) into the resulting image (R) by way of an image data pre-processing operation, in particular forming an average, forming a median and/or exposure blending.

6. Automated teller machine (ATM) according to Claim 1, **characterized in that** the partial regions comprise at least one near or inner region (I) and a surrounding or outer region (III) of the captured element (4), in particular **in that** one of the partial regions comprises a transitional region (II) between the inner region (I) and the outer region (III) of the element (4).

7. Automated teller machine (ATM) according to one of the preceding claims, **characterized in that** the data processing unit (10) evaluates the pre-processed image data of the resulting image (R) to detect manipulation attempts using an image processing operation, in particular **in that** the data processing unit (10) has a first stage (11), receiving the pre-processed image data (D*) of the resulting image (R), for image processing, in particular for shadow removal, edge detection, vectorization and/or segmentation.

8. Automated teller machine (ATM) according to Claim 7, **characterized in that** the data processing unit (10) has a second stage (12), connected downstream of the first stage (11), for feature extraction, in particular using blob analysis, edge position and/or colour distribution, in particular **in that** the data processing unit (10) has a third stage (13), connected downstream of the second stage (12), for classification.

9. Automated teller machine (ATM) according to one of the preceding claims, **characterized in that** the automated teller machine (ATM) has at least one other camera (CAMK), which is mounted at or in the automated teller machine (ATM) within the near region of the control panel and captures at least one of the elements (1, 2, 3, 4, 5) .

10. Automated teller machine (ATM) according to Claim 9, **characterized in that** the data processing unit (10) pre-processes the image data (D, D') generated by the two or more cameras (CAMS, CAMK) into a resulting image.

11. Automated teller machine (ATM) according to one of the preceding claims, **characterized in that** the elements, which are located in the control panel and are captured by the at least one camera (CAMS, CAMK) comprise a money dispensing compartment (1), a keypad (2), a placement area (3), a card insertion hopper (4) and/or a screen (5).

12. Automated teller machine (ATM) according to one of Claims 1 to 9, **characterized in that**, upon detection of an attempt to manipulate the captured elements (1, 2) by way of evaluating the image data (D*) of the resulting image (R), the data processing unit (10) triggers an alarm, locks the automated teller machine (ATM) and/or triggers the additional camera (CAMO).

13. Automated teller machine (ATM) according to one of Claims 1 to 9, **characterized in that** the respective camera (CAMS) and/or the data processing unit (10) is deactivated during operation and/or maintenance of the automated teller machine (ATM).

14. Automated teller machine (ATM) according to one of the preceding claims, **characterized in that** the data processing unit (10) produces the plurality of individual image recordings (F1, F2,... Fn) in dependence on at least one prespecifiable function (MD, MN) which indicates different exposure times (T1, T2,... Tn) for the individual image recordings, in particular **in that** the at least one prespecifiable function (MD, MN) corresponds to at least one ramp function which indicates increasing and/or decreasing exposure times (T1, T2,... Tn) for a series of individual image recordings (F1, F2,... Fn) .

15. Automated teller machine (ATM) according to Claim 14, **characterized in that** one of the prespecifiable functions (MD) indicates, for a series of individual image recordings (F1, F2,... Fn), different exposure times (T1, T2,... Tn) within a first, lower value range (W1) if a brightness value and/or contrast value of at least one of the individual image recordings exceeds a prespecifiable threshold value.

16. Automated teller machine (ATM) according to Claim 14, **characterized in that** one of the prespecifiable functions (MN) indicates, for a series of individual image recordings (F1, F2,... Fn), different exposure times (T1, T2,... Tn) within a second, upper value range (W2) if a brightness value and/or contrast value of at least one of the individual image recordings falls short of a prespecifiable threshold value.

17. Automated teller machine (ATM) according to one of Claims 14 to 16, **characterized in that** the exposure times (T1, T2,... Tn) are dependent on various parameters, in particular the setup location of the automated teller machine (ATM) and/or the type and/or the mounting location of the camera.

18. Automated teller machine (ATM) according to one of Claims 14 to 17, **characterized in that** the data processing unit (10) produces the individual image recordings in dependence on illumination conditions.

## Revendications

1. Terminal en libre service (ATM) qui possède des éléments (1, 2, 3, 4, 5) présents dans une console de commande du terminal en libre service (ATM), lesquels sont mis à la disposition des utilisateurs du terminal en libre service (ATM), au moins une caméra générant des données d'image et destinée à la surveillance du terminal en libre service (ATM) étant présente, l'au moins une caméra (CAMS) captant une ou plusieurs (1, 2) des éléments présents dans la console de commande en vue de reconnaître des tentatives de manipulation sur le terminal en libre service (ATM) et générant des données d'image (D) de plusieurs prises de vue individuelles (F1, F2, F3), et la caméra (CAMS) étant reliée à une unité de traitement de données (10) qui effectue un prétraitement des données d'image (D) générées pour obtenir une image résultante (R) qui sert à la reconnaissance des tentatives de manipulation, **caractérisé en ce que**
l'unité de traitement de données (10) combine les données d'image (D) générées des prises de vue individuelles (F1', F2', F3') au moyen d'un traitement de données d'image, lequel effectue une segmentation et/ou une détection des bords, pour obtenir l'image résultante (R),
**en ce que** l'unité de traitement de données (10) segmente les prises de vue individuelles (F1, F2, F3) en plusieurs zones partielles (I, II, III) associées à l'au moins un élément (4) capté et traite les données d'image (D') de différentes manières segment par segment par le fait que l'unité de traitement de données (10) compose l'image résultante (R) à partir des zones partielles (I, II, III) de prises de vue individuelles (F1, F2, F3), et
**en ce que** l'unité de traitement de données (10) traite les données d'image (D) des zones partielles (I, II, III) avec des traitements de données d'image différents et/ou avec des variantes différentes d'un traitement de données d'image.

2. Terminal en libre service (ATM) selon la revendication 1, **caractérisé en ce que** l'au moins une caméra (CAMS) génère les données d'image (D) des prises de vue individuelles (F1, F2, F3) en fonction de critères pouvant être prédéfinis, notamment dans des intervalles de temps pouvant être prédéfinis et/ou avec des conditions d'exposition ou des luminosités ambiantes différentes.

3. Terminal en libre service (ATM) selon la revendication 1 ou 2, **caractérisé en ce que** l'au moins une caméra (CAMS) génère les données d'image (D) des prises de vue individuelles (F1, F2, F3) en fonction d'événements, notamment d'événements captés par celle-ci ou par une autre caméra.

4. Terminal en libre service (ATM) selon l'une des revendications 1 à 3, **caractérisé en ce que** l'au moins une caméra (CAMS) génère les données d'image (D) des prises de vue individuelles (F1, F2, F3) en fonction de réglages prédéfinis de la caméra, notamment de temps d'exposition et/ou de fréquences d'image pouvant être prédéfinis.

5. Terminal en libre service (ATM) selon l'une des revendications précédentes, **caractérisé en ce que** l'unité de traitement de données (10) combine les données d'image (D) générées des prises de vue individuelles (F1, F2, F3) au moyen d'un prétraitement des données d'image, notamment un calcul de valeur moyenne, un calcul de médiane et/ou un mélange d'exposition, pour obtenir l'image résultante (R).

6. Terminal en libre service (ATM) selon la revendication 1, **caractérisé en ce que** les zones partielles comprennent au moins une zone de proximité ou intérieure (I) et une zone d'environnement ou extérieure (III) de l'élément (4) capté, notamment **en ce que** l'une des zones partielles comprend une zone de transition (II) entre la zone intérieure (I) et la zone extérieure (III) de l'élément (4).

7. Terminal en libre service (ATM) selon l'une des revendication précédentes, **caractérisé en ce que** l'unité de traitement de données (10) interprète les données d'image prétraitées de l'image résultante (R) en vue de reconnaître des tentatives de manipulation au moyen d'un traitement d'image, notamment **en ce que** l'unité de traitement de données (10) possède un premier étage (11) destiné au traitement d'image, notamment la suppression des ombres, la détection des bords, la vectorisation et/ou la segmentation, lequel reçoit les données d'image prétraitées (D*) de l'image résultante (R).

8. Terminal en libre service (ATM) selon la revendication 7, **caractérisé en ce que** l'unité de traitement de données (10) possède un deuxième étage (12) branché à la suite du premier étage (11) et destiné à l'extraction de caractéristiques, notamment au moyen de l'analyse de grands objets binaires, de la position des bords et/ou de la distribution des couleurs, notamment **en ce que** l'unité de traitement de données (10) possède un troisième étage (13) branché à la suite du deuxième étage (12) et destiné à la classification.

9. Terminal en libre service (ATM) selon l'une des revendications précédentes, **caractérisé en ce que** le terminal en libre service (ATM) possède au moins une caméra supplémentaire (CAMK) qui est montée sur ou dans le terminal en libre service (ATM) dans la zone de proximité de la console de commande et qui capte au moins l'un des éléments (1, 2, 3, 4, 5).

10. Terminal en libre service (ATM) selon la revendication 9, **caractérisé en ce que** l'unité de traitement de données (10) prétraite les données d'images (D, D') générées par les deux caméras (CAMS, CAMK) ou plus pour obtenir une image résultante.

11. Terminal en libre service (ATM) selon l'une des revendications précédentes, **caractérisé en ce que** les éléments présents dans la console de commande et captés par l'au moins une caméra (CAMS, CAMK) comprennent un casier de délivrance d'espèces (1), un clavier (2), une surface de dépose (3), un entonnoir d'insertion de carte (4) et/ou un écran (5).

12. Terminal en libre service (ATM) selon l'une des revendications 1 à 9, **caractérisé en ce que** l'unité de traitement de données (10), lorsqu'elle reconnaît une tentative de manipulation sur les éléments (1, 2) captés au moyen de l'interprétation des données d'image (D*) de l'image résultante (R), déclenche une alarme, bloque le terminal en libre service (ATM) et/ou déclenche la caméra supplémentaire (CAMO).

13. Terminal en libre service (ATM) selon l'une des revendications 1 à 9, **caractérisé en ce que** la caméra (CAMS) respective et/ou l'unité de traitement de données (10) est désactivée pendant l'utilisation et/ou la maintenance du terminal en libre service (ATM).

14. Terminal en libre service (ATM) selon l'une des revendications précédentes, **caractérisé en ce que** l'unité de traitement de données (10) crée les multiples prises de vue individuelles (F1, F2, ... Fn) en fonction d'au moins une fonction (MD, MN) pouvant être prédéfinie, laquelle indique des temps d'exposition (T1, T2, ... Tn) différents pour les prises de vue individuelles, notamment **en ce que** l'au moins une fonction (MD, MN) pouvant être prédéfinie correspond au moins à une fonction de rampe qui indique des temps d'exposition (T1, T2, ... Tn) croissants et/ou décroissants pour une série de prises de vue individuelles (F1, F2, ... Fn).

15. Terminal en libre service (ATM) selon la revendication 14, **caractérisé en ce que** l'une des fonctions (MD) pouvant être prédéfinies indique pour une série de prises de vue individuelles (F1, F2, ... Fn) des temps d'exposition (T1, T2, ... Tn) différents à l'intérieur d'une première plage de valeurs basse (W1) lorsqu'une valeur de luminosité et/ou une valeur de contraste d'au moins l'une des prises de vue individuelles devient supérieure à une valeur de seuil pouvant être prédéfinie.

16. Terminal en libre service (ATM) selon la revendication 14, **caractérisé en ce que** l'une des fonctions (MN) pouvant être prédéfinies indique pour une série de prises de vue individuelles (F1, F2, ... Fn) des temps d'exposition (T1, T2, ... Tn) différents à l'intérieur d'une deuxième plage de valeurs haute (W2) lorsqu'une valeur de luminosité et/ou une valeur de contraste d'au moins l'une des prises de vue individuelles devient inférieure à une valeur de seuil pouvant être prédéfinie.

17. Terminal en libre service (ATM) selon l'une des revendications 14 à 16, **caractérisé en ce que** les temps d'exposition (T1, T2, ... Tn) sont dépendants de différents paramètres, notamment du lieu d'installation du terminal en libre service (ATM) et/ou de la nature et/ou du lieu de montage de la caméra.

18. Terminal en libre service (ATM) selon l'une des revendications 14 à 17, **caractérisé en ce que** l'unité de traitement de données (10) crée les prises de vue individuelles en fonction des conditions d'éclairage.
